# EUROPÄISCHE PATENTANMELDUNG

(11) **EP 4 660 526 A1**
(43) Veröffentlichungstag der Anmeldung: **10.12.2025**
(21) Anmeldenummer: 25178683.6
(22) Anmeldetag: 26.05.2025
(51) Int. Cl.: F23C 9/00, F23N 3/00

(54) **VERFAHREN ZUM BETREIBEN EINES HEIZGERÄTS, HEIZGERÄT, COMPUTERPROGRAMM UND VERWENDUNG ERFASSTER TEMPERATUREN**

(30) Priorität: 03.06.2024 DE 102024115347
(71) Anmelder: Vaillant GmbH, 42859 Remscheid NRW (DE)
(72) Erfinder: Haibach, Dirk, 42855 Remscheid (DE); Gross, Christoph, 42655 Solingen (DE); Kipp, Andreas, 45144 Essen (DE)
(74) Vertreter: Popp, Carsten

(57) **Zusammenfassung**

Vorgeschlagen wird ein Verfahren zum Betreiben eines Heizgeräts (1), das zur Verbrennung eines Brenngases an einem Brenner (3) des Heizgeräts (1) mit einem Anteil Wasserstoff von mindestens 80 % eingerichtet ist. Das Heizgerät (1) umfasst eine Zuführung (4) Verbrennungsluft (17) und eine Abgasabführung, wobei in einem Rezirkulationspunkt (21) Abgas (16) aus der Abgasabführung in die Zuführung (4) Verbrennungsluft (17) übertreten kann. Das Verfahren umfasst zumindest die folgenden Schritte:
a) Erfassen einer Abgastemperatur T_{A},
b) Erfassen einer Verbrennungslufttemperatur T_{L} an einem Messpunkt im Rezirkulationspunkt (21) oder, in einer Durchströmungsrichtung (24) des Heizgeräts (1) gesehen, diesem nachgeordnet,
c) Feststellen einer unregelmäßigen Abgasrezirkulation anhand der in Schritt a) erfassten Abgastemperatur T_{A} und der in und Schritt b) erfassten Verbrennungslufttemperatur T_{L}. Zudem wird ein Heizgerät (1), ein Computerprogrammprodukt (14) als auch eine Verwendung erfasster Temperaturen vorgeschlagen.

## Beschreibung

Die Erfindung betrifft ein Verfahren zum Betreiben eines Heizgeräts, ein Heizgerät, ein Computerprogramm und eine Verwendung erfasster Temperaturen. Das Heizgerät ist dazu eingerichtet mit Wasserstoff als Brenngas betrieben zu werden.

Ein Brenngas verbrennende Heizgeräte für Gebäude zur Heizung oder Warmwasserbereitstellung sind in Vielzahl aus dem Stand der Technik bekannt. Zur Vermeidung von Stickoxiden (NOx) im Abgas derartiger Heizgeräte können diese dazu eingerichtet sein, Abgas aus der Abgasabführung in eine Zuführung der Verbrennungsluft rückzuführen. Dies wird als Abgasrezirkulation oder Abgasrückführung bezeichnet. Eine Abgasrezirkulation ist in vielen Ländern gesetzlich vorgeschrieben. Ein derartiges Heizgerät mit einer Rezirkulation wird beispielsweise in der EP 2 442 027A2 vorgestellt. Es ist auch bekannt, die Rezirkulation eines Heizgerätes zu steuern. Dies wird in der EP 2 807 427 A2 beschrieben.

Zudem muss bei einer Abgasrezirkulation verhindert werden, dass ein zu großer Massestrom Abgas in den zugeführten Massestrom Verbrennungsluft rückgeführt wird. Neben einer Minderung der Energieeffizienz des Heizgerätes kann dabei die Flammentemperatur der Verbrennung so weit absinken, dass eine Bildung von Kohlenmonoxid begünstigt wird. Hierzu ist häufig gesetzlich vorgeschrieben, dass ein Heizgerät bei einem Kohlenmonoxid Grenzwert von 1000 ppm [parts per million] im Abgas abschaltet. Die Kohlenmonoxid-Konzentration kann dabei durch einen Kohlenmonoxidsensor erfasst und eine zu hohe Rezirkulation des Heizgerätes kann verhindert werden. Auch eine gesteuerte Rezirkulation eines Heizgerätes, beispielsweise beschrieben in der EP 2 807 427 A2, kann eine zu hohe Kohlenmonoxidkonzentration verhindern. Nachteilig ist die beschriebene Steuerung der Rezirkulation aufwendig. Auch die DE 10 2020 121 934 B3 beschreibt ein Verfahren zum Steuern einer Rezirkulationseinrichtung. Es kommt eine Sensoreinrichtung zum Einsatz, die insbesondere als Gaschromatograph oder auch als Temperatursensor einer Flammen- oder Brennflächentemperatur ausgebildet ist und eine Zusammensetzung des Brennstoffs ermittelt. Auch diese Lösung ist aufwendig und zur Feststellung einer unregelmäßigen Rezirkulation nicht geeignet.

Die DE 10 2021 102 700 A1 beschreibt ein Verfahren und eine Anordnung zur Verwendung mindestens einer Eigenschaft der Luft in einem Verbrennungsluftweg eines Heizgerätes zu dessen Regelung und Zustandsanalyse. Das Heizgerät kann auch eine Rezirkulationseinrichtung aufweisen. Zur Feststellung einer unregelmäßigen Rezirkulation ist auch dieses Verfahren nicht geeignet.

Bei Heizgeräten, die zur Verbrennung mit Wasserstoff eingerichtet sind, kann mangels des Vorhandenseins von Kohlenstoff im Brennstoff eine Bildung von Kohlenmonoxid nicht auftreten. Dennoch ist eine Abgasrezirkulation auch bei mit Wasserstoff betriebenen Heizgeräten sinnvoll, um die Bildung von Stickoxiden zu vermeiden bzw. zu mindern. Auch bei mit Wasserstoff betriebenen Heizgeräten kann eine zu hohe Rezirkulation negative Auswirkungen haben und muss verhindert werden.

Hiervon ausgehend ist es Aufgabe der Erfindung, ein Verfahren zum Betreiben eines Heizgerätes, ein Heizgerät, ein Computerprogramm sowie eine Verwendung vorzuschlagen, die die Nachteile des Standes der Technik zumindest teilweise überwinden und ein Feststellen einer Rezirkulation bei einem mit Wasserstoff als Brennstoff betriebenen Heizgerätes zu ermöglichen. Insbesondere soll so ein sicherer Betrieb eines mit Wasserstoff betriebenen Heizgerätes ermöglicht werden. Die Erfindung soll zudem mit keinen oder nur geringen baulichen Änderungen eines Heizgerätes umsetzbar sein.

Diese Aufgaben werden gelöst durch die Merkmale der unabhängigen Patentansprüche. Weitere vorteilhafte Ausgestaltungen der hier vorgeschlagenen Lösung sind in den unabhängigen Patentansprüchen angegeben. Es wird darauf hingewiesen, dass die in den abhängigen Patentansprüchen aufgeführten Merkmale in beliebiger, technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt ein Verfahren zum Betreiben eines Heizgeräts bei. Das Heizgerät ist zur Verbrennung eines Brenngases an einem Brenner desselben mit einem Anteil Wasserstoff von mindestens 80 % eingerichtet bzw. wird mit diesem Brenngas betrieben. Es umfasst weiter eine Zuführung Verbrennungsluft und eine Abgasabführung, wobei in einem Rezirkulationspunkt Abgas aus der Abgasabführung in die Zuführung Verbrennungsluft übertreten kann. Das Verfahren umfasst zumindest die folgenden Schritte:
a) Erfassen einer Abgastemperatur T_{A},
b) Erfassen einer Verbrennungslufttemperatur T_{L} an einem Messpunkt im Rezirkulationspunkt oder, in einer Durchströmungsrichtung des Heizgeräts gesehen, diesem nachgeordnet,
c) Feststellen einer unregelmäßigen Abgasrezirkulation anhand der in Schritt a) erfassten Abgastemperatur T_{A} und der in und Schritt b) erfassten Verbrennungslufttemperatur T_{L}.

Das Verfahren kann permanent, dauerhaft durchgeführt werden. Bei einer regulären Verfahrensdurchführung können die Schritte a), b) und c) mindestens einmal in der angegebenen Reihenfolge durchgeführt werden. Insbesondere können die Schritte a) und b) permanent und zeitgleich bzw. parallel durchgeführt werden.

Das Verfahren dient einem sicheren Betrieb des Heizgeräts mit hoher Energieeffizienz, indem eine unregelmäßige Rezirkulation bzw. eine Rezirkulationsrate des mit Wasserstoff als Brennstoff betriebenen Heizgeräts festgestellt werden kann. Insofern kann das Verfahren insbesondere auch als ein Verfahren zum Feststellen einer unregelmäßigen Rezirkulation und/ oder einer Rezirkulationsrate des Heizgeräts verstanden werden. Eine unregelmäßige Abgasrezirkulation kann durch einen (gegenüber einem vorgegebenen Grenzwert) zu hohen oder auch zu niedrigen Anteil Abgas in der zugeführten Verbrennungsluft gekennzeichnet sein. Insbesondere bezieht sich eine unregelmäßige Rezirkulation auf einen zu hohen Anteil Abgas in der Verbrennungsluft, der ein Auftreten unsicherer Betriebszustände des Heizgerätes begünstigen kann.

Bei dem Heizgerät handelt es sich insbesondere um ein Gasheizgerät, das dazu eingerichtete ist, ein Brenngas, wie Erdgas oder insbesondere Wasserstoff unter Zufuhr von Umgebungsluft zu verbrennen und Wärmeenergie, beispielsweis zur Erwärmung eines Wärmeträgers eines Heizkreislaufes oder auch zur Bereitstellung einer Warmwasserversorgung zu erzeugen. Insbesondere kann es sich bei dem Heizgerät um ein Brennwertgerät handeln. Das Heizgerät weist in der Regel eine Fördereinrichtung bzw. ein Gebläse auf, die ein Gemisch von Brenngas und Verbrennungsluft in einer Durchströmungsrichtung des Heizgerätes über einen Gemischkanal in eine Brennkammer, in der ein Brenner angeordnet ist, fördern kann. Die Verbrennungsprodukte (Abgase) können anschließend in der Durchströmungsrichtung durch eine Abgasabführung abgeführt werden. Die Abgasabführung kann einen innerhalb eines Gehäuses des Heizgerätes angeordneten Abgaskanal sowie eine außerhalb des Heizgerätes angeordnete Abgasanlage umfassen.

Das Heizgerät kann ein Regel- und Steuergerät umfassen, das das Heizgerät bzw. dessen Verbrennungsprozess steuert und regelt. Das Regel- und Steuergerät kann dazu eingerichtet sein, ein hier vorgeschlagenes Verfahren (vollständig automatisiert) durchzuführen.

Das Heizgerät kann eine Abgasrezirkulation aufweisen, bei der an einem Rezirkulationspunkt ein Massestrom Abgas aus dem abgeführten Abgasstrom des Heizgeräts in einen zuzuführenden Massestrom Verbrennungsluft bzw. Umgebungsluft überführt wird. Der Rezirkulationspunkt kann dabei insbesondere innerhalb des Heizgerätes bzw. innerhalb eines Gehäuses des Heizgerätes angeordnet sein. Das Verhältnis Abgas zu Verbrennungsluft der Rezirkulation kann dabei als Rezirkulationsrate verstanden werden. Häufig sind Abgaskanal und die Zuführung Verbrennungsluft zumindest in einem Abschnitt parallel oder auch benachbart geführt, und eine Öffnung in den Wandungen von Abgaskanal und Zuführung Verbrennungsluft als Rezirkulationspunkt ermöglicht ein Überströmen eines rezirkulierten Abgasstromes vom Abgaskanal in die Zuführung Verbrennungsluft. Der Rezirkulationspunkt kann hierzu als einfache Öffnung ausgeführt sein, es können jedoch auch Einrichtungen zur Steuerung der Rezirkulation vorhanden sein. Vorteilhaft kann mittels eines hier vorgeschlagenen Verfahrens, eine unregelmäßige Rezirkulation unabhängig von der Ausgestaltung des Rezirkulationspunktes festgestellt werden. Es ist auch möglich den Rezirkulationspunkt außerhalb des Heizgerätes anzuordnen, beispielsweise in einem, mit dem Heizgerät verbundenen, Luft-Abgas-System, in dem eine Leitung der Abgasanlage konzentrisch zu und innerhalb einer Zuführung Verbrennungsluft geführt wird und ein Rezirkulationspunkt auf einfache Weise mittels einer Öffnung in der Trennwand zwischen der Leitung der Abgasanlage und der Zuführung Verbrennungsluft geschaffen werden kann. Durch den Strömungsquerschnitt der Öffnung des Rezirkulationspunktes kann ein Umfang der Rezirkulation bzw. näherungsweise eine Rezirkulationsrate eingestellt werden.

Das Heizgerät umfasst Mittel zum Erfassen einer Temperatur T_{A} des Abgases und einer Temperatur T_{L} der zugeführten Verbrennungsluft. Die Temperatur T_{L} der Verbrennungsluft wird dabei an einem Messpunkt im Rezirkulationspunkt oder bezogen auf die Durchströmungsrichtung des Heizgerätes diesem nachgeordnet, erfasst. Insofern wird als Temperatur T_{L} der Verbrennungsluft die Temperatur des Gemisches aus angesaugter Umgebungsluft und dem rezirkulierten Abgasstrom erfasst. Die Temperatur T_{A} des Abgases kann dabei insbesondere in einem Abgaskanal des Heizgeräts erfasst werden und die Temperatur T_{L} der zugeführten Verbrennungsluft in einer Zuführung Verbrennungsluft erfolgen. Insbesondere kann die Temperatur T_{A} im Abgaskanal der Brennkammer weitestgehend unmittelbar nachgeordnet bzw. weitestgehend benachbart zur Brennkammer im Abgaskanal erfasst werden.

Bei den Mitteln zum Erfassen der Temperatur kann es sich insbesondere um bekannte Temperatursensoren, insbesondere widerstandsbasierte Temperatursensoren, handeln, die im Abgaskanal und in der Zuführung Verbrennungsluft angeordnet sein können. Die Mittel zum Erfassen einer Temperatur T_{A} des Abgases und einer Temperatur T_{L} der zugeführten Verbrennungsluft können dabei mit einem Computer, der zur Durchführung eines hier vorgeschlagenen Verfahrens eingerichtet ist, verbunden sein. Bei dem Computer kann es sich insbesondere um das Regel- und Steuergerät des Heizgeräts handeln.

Das Heizgerät ist zur Verbrennung von Wasserstoff als Brennstoff eingerichtet, wobei das Brenngas, das unter Zuführung von Verbrennungsluft zu verbrennen ist, einen Anteil von mindestens 80 Prozent [%] Wasserstoff aufweist. Insbesondere kann das Brenngas einen Anteil von mindestens 90 % oder 95 % Wasserstoff enthalten oder weitestgehend reiner Wasserstoff sein. Bei der Durchführung des Verfahrens wird ein Wasserstoff-Brenngas der vorstehenden Art verbrannt.

Gemäß einem Schritt a) kann eine Abgastemperatur T_{A} erfasst werden. Die Abgastemperatur T_{A} bezeichnet dabei die Temperatur der aus der Brennkammer austretenden Verbrennungsprodukte bzw. Abgase. Die erfasste Abgastemperatur T_{A} kann auf einem Speicher, beispielsweise des Regel- und Steuergeräts gespeichert werden. Die Abgastemperatur T_{A} kann insbesondere an einem Messpunkt zwischen Brennkammer und Rezirkulationspunkt erfasst werden. Der Messpunkt kann insbesondere am Anfang der Abgasabführung, in Durchströmungsrichtung des Heizgerätes der Brennkammer unmittelbar nachgeordnet liegen.

Gemäß einem Schritt b) kann eine Verbrennungslufttemperatur T_{L} an einem Messpunkt im Rezirkulationspunkt oder, in der Durchströmungsrichtung des Heizgeräts gesehen, diesem nachgeordnet, erfasst werden. Der Messpunkt der Verbrennungslufttemperatur T_{L} kann insbesondere zwischen dem Rezirkulationspunkt und der Brennkammer liegen. Auch die erfasste Verbrennungslufttemperatur T_{L} kann auf einem Speicher, beispielsweise des Regel- und Steuergeräts, gespeichert werden.

Gemäß einem Schritt c) kann ein Feststellen einer unregelmäßigen Abgasrezirkulation anhand der in Schritt a) erfassten Abgastemperatur T_{A} und der in und Schritt b) erfassten Verbrennungslufttemperatur T_{L} erfolgen. Das Feststellen kann ein Vergleichen der Schritt b) erfassten Abgastemperatur T_{A} und der in und Schritt b) erfassten Verbrennungslufttemperatur T_{L} umfassen. Der Vergleich kann dabei ein Ermitteln eines Verhältnisses oder einer Differenz von Abgastemperatur T_{A} und Verbrennungslufttemperatur T_{L} beinhalten. Dabei kann auf eine aktuelle Abgaszirkulationsrate rückgeschlossen werden.

Gemäß einer Ausgestaltung kann ein für die Rezirkulationsrate charakteristischer Rezirkulationsparameter anhand der erfassten Abgastemperatur T_{A} und der erfassten Verbrennungslufttemperatur T_{L} ermittelt werden und mit einem vorgegebenen Grenzwert oder einem vorgegebenen Grenzbereich verglichen werden. Als Ergebnis des Vergleichs kann eine unregelmäßige Rezirkulation festgestellt werden. Insofern kann sich der vorgegebene Grenzwert und/ oder der vorgegebene Grenzbereich auf den aus der erfassten Abgastemperatur T_{A} und der erfassten Verbrennungslufttemperatur T_{L} abgeleiteten Rezirkulationsparameter beziehen und mit diesem verglichen werden. Eine unregelmäßige Rezirkulation kann in der Regel festgestellt werden, wenn der Rezirkulationsparameter, der charakteristisch für eine Rezirkulationsrate ist, oberhalb eines Grenzwertes und/ oder außerhalb eines Grenzbereichs liegt.

Der Grenzwert bzw. der Grenzbereich kann hierfür beispielsweise im Vorfeld an einem Referenzheizgerät im Rahmen von Versuchen ermittelt werden. Zum Zwecke einer automatisierten Verfahrensdurchführung können der Grenzwert bzw. der Grenzbereich auf einem Speicher eines verfahrensdurchführenden Computers, bzw. insbesondere einem Speicher eines verfahrensdurchführenden Regel- und Steuergeräts des Heizgeräts hinterlegt werden.

Gemäß einer Ausgestaltung kann der Grenzwert bzw. der Grenzbereich charakteristisch für einen vorgegebenen Anteil Wasserstoff in der Verbrennungsluft sein. Somit kann bei einem Festlegen eines Grenzwertes oder eines Grenzbereichs auch ein maximaler (bzw. minimaler) Anteil Wasserstoff in der Verbrennungsluft festgelegt werden. Auch das Festlegen eines Grenzwertes oder einer Grenzbereichs, die für einen vorgegebenen Anteil Wasserstoff in der Verbrennungsluft charakteristisch sind, kann an einem Referenzheizgerät im Rahmen von (Labor-)versuchen erfolgen.

Gemäß einer Ausgestaltung kann bei einem Feststellen einer unregelmäßigen Abgasrezirkulation oberhalb des vorgegebenen Grenzwertes bzw. außerhalb des Grenzbereichs das Heizgerät abgeschaltet werden. So können unsichere Betriebszustände aufgrund sich einer möglicherweise einstellenden, zu hohen, Rezirkulation ausgeschlossen werden. Zudem ist ein Abschalten bei einer zu hohen Rezirkulation häufig eine gesetzlich verankerte Zulassungsvoraussetzung für Heizgeräte, der somit entsprochen werden kann.

Gemäß einer Ausgestaltung kann zusätzlich eine Temperatur T_{U} der zugeführten Verbrennungsluft in Durchströmungsrichtung des Heizgerätes gesehen, vor dem Rezirkulationspunkt erfasst und in das Feststellen einer unregelmäßigen Abgasrezirkulation in Schritt c) einbezogen werden. Mit anderen Worten bezeichnet die Temperatur T_{U} die Temperatur der angesaugten Umgebungsluft ohne den Einfluss zugeführten Abgases im Rezirkulationspunkt. Die Einbeziehung der Temperatur T_{U} kann die Genauigkeit des Feststellens einer unregelmäßigen Abgasrezirkulation verbessern.

Gemäß einer Ausgestaltung kann eine Information über eine in Schritt c) festgesellte unregelmäßige Rezirkulation und/ oder zu einem aufgrund einer festgestellten unregelmäßigen Rezirkulation abgeschalteten Heizgeräts über eine Anzeigeeinheit angezeigt, über ein Netzwerk zum Abruf bereitgestellt und/ oder über ein Netzwerk als Nachricht versandt werden. Vorteilhaft kann so ein Benutzer erkennen, warum das Heizgerät abgeschaltet wurde bzw. kann ein betreuender Fachbetrieb über die Abschaltung informiert werden und ein Wartungstermin geplant und durchgeführt werden.

Nach einem weiteren Aspekt wird auch ein Heizgerät vorgeschlagen, eingerichtet zur Verbrennung eines Brenngases mit einem Anteil von mindestens 80% Wasserstoff. Das Heizgerät umfasst eine Abgasabführung und eine Zuführung Verbrennungsluft mit einem Rezirkulationspunkt, in dem Abgas aus der Abgasabführung in die Zuführung Verbrennungsluft übertreten kann. Das Heizgerät umfasst einen ersten Temperatursensor in der Abgasabführung zur Erfassung einer Abgastemperatur T_{L} und einen zweiten Temperatursensor in der Zuführung Verbrennungsluft, im Bereich des Rezirkulationspunkts oder, in einer Durchströmungsrichtung des Heizgeräts gesehen, diesem nachgeordnet, zur Erfassung der Verbrennungslufttemperatur T_{L}. Das Heizgerät umfasst zudem ein Regel- und Steuergerät, das zur Durchführung eines hier vorgeschlagenen Verfahrens eingerichtet ist.

Nach einem weiteren Aspekt wird auch ein Regel- und Steuergerät für ein Heizgerät vorgeschlagen, eingerichtet zur Durchführung eines hier vorgeschlagenen Verfahrens. Das Regel- und Steuergerät kann hierzu beispielsweise einen Prozessor aufweisen, und/ oder über diesen verfügen. In diesem Zusammenhang kann der Prozessor beispielsweise das auf einem Speicher (des Regel- und Steuergeräts) hinterlegte Verfahren ausführen. Das Regel- und Steuergerät kann hierfür mit einem ersten Temperatursensor in der Abgasabführung zur Erfassung einer Abgastemperatur T_{L} und einem zweiten Temperatursensor in der Zuführung Verbrennungsluft, im Bereich des Rezirkulationspunkts oder, in einer Durchströmungsrichtung des Heizgeräts gesehen, diesem nachgeordnet, zur Erfassung der Verbrennungslufttemperatur T_{L} sowie mit einem Netzwerk (dem Internet) elektrisch verbunden sein. Zudem können auf einem Speicher des Regel- und Steuergerätes im Rahmen der Durchführung eines hier vorgeschlagenen Verfahrens erfasste oder benötigte Daten hinterlegt werden, beispielsweise Grenzwerte und/ oder erfasste Temperaturen.

Nach einem weiteren Aspekt wird ein Computerprogramm vorgeschlagen, umfassend Befehle, die einen Computer, beispielsweise ein Regel- und Steuergerät eines Heizgerätes, dazu veranlassen, ein hier vorgeschlagenes Verfahren auszuführen.

Nach einem weiteren Aspekt wird auch eine Verwendung einer erfassten Abgastemperatur T_{A} und einer erfassten Verbrennungslufttemperatur T_{L}, erfasst an einem Messpunkt im Rezirkulationspunkt oder, in einer Durchströmungsrichtung eines Heizgeräts gesehen, diesem nachgeordnet, zum Feststellen einer unregelmäßigen Abgasrezirkulation des Heizgeräts vorgeschlagen. Das Feststellen einer unregelmäßigen Abgasrezirkulation kann dabei insbesondere ein Bestimmen oder Abschätzen eines Rezirkulationsparameters umfassen, der charakteristisch für eine Rezirkulationsrate ist.

Die im Zusammenhang mit dem Verfahren erörterten Details, Merkmale und vorteilhaften Ausgestaltungen können entsprechend auch bei dem hier vorgestellten Computerprogramm, dem Heizgerät und/ oder der Verwendung auftreten und umgekehrt. Insoweit wird auf die dortigen Ausführungen zur näheren Charakterisierung der Merkmale vollumfänglich Bezug genommen.

Vorsorglich sei angemerkt, dass die hier verwendeten Zahlwörter ("erste", "zweite", ...) vorrangig (nur) zur Unterscheidung von mehreren gleichartigen Gegenständen, Größen oder Prozessen dienen, also insbesondere keine Abhängigkeit und/oder Reihenfolge dieser Gegenstände, Größen oder Prozesse zueinander zwingend vorgeben. Sollte eine Abhängigkeit und/oder Reihenfolge erforderlich sein, ist dies hier explizit angegeben oder es ergibt sich offensichtlich für den Fachmann beim Studium der konkret beschriebenen Ausgestaltung. Soweit ein Bauteil mehrfach vorkommen kann ("mindestens ein"), kann die Beschreibung zu einem dieser Bauteile für alle oder ein Teil der Mehrzahl dieser Bauteile gleichermaßen gelten, dies ist aber nicht zwingend.

Hier werden somit ein Verfahren zum Betreiben eines Heizgerätes, ein Heizgerät, ein Computerprogramm sowie eine Verwendung erfasster Temperaturen angegeben, welche die mit Bezug auf den Stand der Technik geschilderten Probleme zumindest teilweise lösen. Insbesondere tragen das Verfahren, das Heizgerät und das Computerprogrammprodukt jeweils zumindest dazu bei, eine unregelmäßige Rezirkulation eines mit Wasserstoff als Brennstoff betriebenen Heizgerätes feststellen zu können. Somit kann die Betriebssicherheit erhöht und der Schadstoffausstoß, insbesondere der Ausstoß von Stickoxiden NOx, eines mit Wasserstoff betriebenen Heizgerätes gemindert werden.

Weiterhin vorteilhaft steigert die Erfindung die Komplexität eines hier vorgeschlagenen Heizgerätes gegenüber Heizgeräten nach dem Stand der Technik nicht oder nur unwesentlich.

Die Erfindung sowie das technische Umfeld werden nachfolgend anhand der beiliegenden Figuren näher erläutert. Es ist darauf hinzuweisen, dass die Erfindung durch die angeführten Ausführungsbeispiele nicht beschränkt werden soll. Insbesondere ist es, soweit nicht explizit anders dargestellt, auch möglich, Teilaspekte der in den Figuren erläuterten Sachverhalte zu extrahieren und mit anderen Bestandteilen und Erkenntnissen aus der vorliegenden Beschreibung zu kombinieren. Insbesondere ist darauf hinzuweisen, dass die Figuren und insbesondere die dargestellten Größenverhältnisse nur schematisch sind. Es zeigt:
- Fig. 1:: einen Ablauf eines hier vorgeschlagenen Verfahrens,
- Fig. 2:: ein hier vorgeschlagenes Heizgerät, und
- Fig. 3:: eine weitere Darstellung eines hier vorgeschlagenen Heizgeräts.

Fig. 1 zeigt beispielhaft und schematisch einen Ablauf eines hier vorgeschlagenen Verfahrens. Das Verfahren dient einem sicheren Betreiben eines Heizgeräts 1, insbesondere einem Feststellen einer unregelmäßigen Rezirkulation des Heizgerätes 1. Die mit den Blöcken 110, 120 und 130 dargestellte Reihenfolge der Schritte a), b) und c) kann sich bei einem regulären Betriebsablauf einstellen. Insbesondere können ein hier vorgeschlagenes Verfahren und damit die Blöcke 110, 120 und 130 permanent während des Betriebs des Heizgerätes 1 durchgeführt werden. Auch können die Blöcke 110 und 120, und damit die Schritte a) und b) parallel bzw. zeitgleich durchgeführt werden.

Fig. 2 zeigt beispielhaft und schematisch ein hier vorgeschlagenes Heizgerät 1. Über eine Zuführung 4 Verbrennungsluft kann Umgebungsluft 15 durch eine Fördereinrichtung 2 angesaugt werden. Der Umgebungsluft 15 kann ein rezirkulierter Abgasstrom 16 aus einem Abgaskanal 10 des Heizgeräts 1 an einem Rezirkulationspunkt 21 zugeführt werden. Das Zusetzen des rezirkulierten Abgasstromes 16 kann den Ausstoß von Stickoxiden des Heizgeräts 1 erheblich minimieren. Einem Massestrom Verbrennungsluft 17, gebildet aus Umgebungsluft 15 und dem zugeführtem rezirkuliertem Abgasstrom 16, kann über ein Gasventil 5 ein, einem vorgegebenen Verbrennungsluftverhältnis entsprechender, Massestrom Wasserstoff als Brenngas aus einer Brenngaszuführung 8 zugeführt werden. Das entstehende Verbrennungsgemisch kann über einen Gemischkanal 12 einem, in einer Brennkammer 22, angeordneten Brenner 3 des Heizgerätes 1 zugeführt und dort verbrannt werden. An bzw. in der Brennkammer 22 kann ein Wärmetauscher 13 angeordnet sein, der bei der Verbrennung entstehende Wärme auf einen Heizkreislauf 23 mit einem Vorlauf 6 und einem Rücklauf 9 übertragen kann. Das Heizgerät 1 kann zudem eine Flammenüberwachung 20 aufweisen, die hier als UV- Sensor, also einem Sensor zur Erfassung der Intensität ultravioletter Strahlung ausgebildet ist. Bei der Verbrennung entstehende Verbrennungsprodukte bzw. Abgase 25 können über den Abgaskanal 10 einer Abgasanlage 11 zugeführt werden. Abgasanlage 11 und Abgaskanal 10 können dabei als Abgasabführung des Heizgerätes 1 verstanden werden. Bei der Fördereinrichtung 2 kann es sich um ein Gebläse handeln.

Der Rezirkulationspunkt 21 stellt eine Verbindung zwischen Abgasabführung, hier dem Abgaskanal 10 und der Zuführung 4 der Verbrennungsluft 17 dar, über die ein rezirkulierter Abgasstrom 16 vom Abgaskanal 10 in die Zuführung 4 der Verbrennungsluft 17 übertreten kann. Im Abgaskanal 10 kann ein erster Temperatursensor 18 angeordnet sein, der eine Abgastemperatur T_{A} erfassen kann. In der Zuführung 4 der Verbrennungsluft 17, in einer Durchströmungsrichtung 24 des Heizgerätes 1 gesehen, kann dem Rezirkulationspunkt 21 nachgeordnet ein zweiter Temperatursensor 19 angeordnet sein, der eine Verbrennungslufttemperatur T_{L} erfasst.

Ein Regel- und Steuergerät 7 des Heizgeräts 1 kann mit dem Gasventil 5, der Fördereinrichtung 2, der Flammenüberwachung 20, dem ersten Temperatursensor 18 und dem zweiten Temperatursensor 19 elektrisch verbunden sein, wobei das Regel- und Steuergerät 7 dazu eingerichtet sein kann, ein hier vorgeschlagenes Verfahren als Computerprogrammprodukt 14 auszuführen. Das Regel- und Steuergerät 7 kann mit einem Netzwerk 26, insbesondere dem Internet verbunden sein, und über diese Verbindung Daten in das und aus dem Netzwerk 26 übertragen.

Fig. 3 zeigt beispielhaft und schematisch eine weitere Darstellung eines vorgeschlagenen Heizgeräts 1, bei dem die Zuführung 4 der Verbrennungsluft 17 und der Abgaskanal 10 zumindest in einem Abschnitt konzentrisch und parallel geführt sind. Dabei ist die Zuführung 4 der Verbrennungsluft 17 außen und der Abgaskanal 10 innen geführt, wodurch eine Übertragung der Restwärme des Abgases 25 auf die Verbrennungsluft 17 bzw. die zugeführte Umgebungsluft 15 ermöglicht wird. Am Rezirkulationspunkt 21 kann der Abgaskanal 10 mindestens eine Öffnung aufweisen, durch die der rezirkulierte Abgasstrom 16 vom Abgaskanal 10 in die Zuführung 4 der Verbrennungsluft 17 übertreten kann.

In Block 110 kann gemäß Schritt a) mittels des ersten Temperatursensors 18 die Abgastemperatur T_{A} des Abgases 25 erfasst werden. Das Erfassen kann durch das Regel- und Steuergerät 7 durchgeführt werden.

In Block 120 kann gemäß Schritt b) mittels des zweiten Temperatursensors 19 die Verbrennungslufttemperatur T_{L} der Verbrennungsluft 17 erfasst werden. Der zweite Temperatursensor ist hierzu in der Durchströmungsrichtung 24 gesehen dem Rezirkulationspunkt 21 nachgeordnet positioniert, so dass als Verbrennungslufttemperatur T_{L} die Temperatur der zugeführten Umgebungsluft 15 enthaltend den rezirkulierten Abgasstrom 16 angibt, Auch die Durchführung des Schrittes b) kann durch das Regel- und Steuergerät 7 erfolgen.

In Block 130 kann gemäß Schritt c) ein Feststellen einer unregelmäßigen Abgasrezirkulation anhand der in Block 110 (Schritt a)) und in Block 120 (Schritt b)) erfassten Abgastemperatur T_{A} und der in und Schritt b) erfassten Verbrennungslufttemperatur T_{L} erfolgen. Hierfür kann die in Schritt a) erfasste Abgastemperatur T_{A} mit der in Schritt b) erfassten Verbrennungslufttemperatur T_{L} verglichen werden und ein Rezirkulationsparameter abgeleitet werden. Der Rezirkulationsparameter ist dabei charakteristisch für eine aktuelle Rezirkulationsrate, also den Anteil Abgas 25 in der Verbrennungsluft 17. Der so ermittelte Rezirkulationsparameter kann mit einem Grenzwert oder einem Grenzbereich verglichen werden und eine unregelmäßige Rezirkulation anhand des Vergleichs festgestellt werden.

### Bezugszeichenliste

- 1: Heizgerät
- 2: Fördereinrichtung
- 3: Brenner
- 4: Zuführung Verbrennungsluft
- 5: Gasventil
- 6: Vorlauf
- 7: Regel- und Steuergerät
- 8: Brenngaszuführung
- 9: Rücklauf
- 10: Abgaskanal
- 11: Abgasanlage
- 12: Gemischkanal
- 13: Wärmetauscher
- 14: Computerprogrammprodukt
- 15: Umgebungsluft
- 16: rezirkulierter Abgasstrom
- 17: Verbrennungsluft
- 18: erster Temperatursensor
- 19: zweiter Temperatursensor
- 20: Flammenüberwachung
- 21: Rezirkulationspunkt
- 22: Brennkammer
- 23: Heizkreislauf
- 24: Durchströmungsrichtung
- 25: Abgase
- 26: Netzwerk

## Patentansprüche

1. Verfahren zum Betreiben eines Heizgeräts (1), das zur Verbrennung eines Brenngases an einem Brenner (3) des Heizgeräts (1) mit einem Anteil Wasserstoff von mindestens 80 % eingerichtet ist, und eine Zuführung (4) Verbrennungsluft (17) und eine Abgasabführung umfasst, wobei in einem Rezirkulationspunkt (21) Abgas (16) aus der Abgasabführung in die Zuführung (4) Verbrennungsluft (17) übertreten kann, umfassend zumindest die folgenden Schritte:
a) Erfassen einer Abgastemperatur T_{A},
b) Erfassen einer Verbrennungslufttemperatur T_{L} an einem Messpunkt im Rezirkulationspunkt (21) oder, in einer Durchströmungsrichtung (24) des Heizgeräts (1) gesehen, diesem nachgeordnet,
c) Feststellen einer unregelmäßigen Abgasrezirkulation anhand der in Schritt a) erfassten Abgastemperatur T_{A} und der in und Schritt b) erfassten Verbrennungslufttemperatur T_{L}.

2. Verfahren nach Anspruch 1, wobei in Schritt c) ein Vergleich eines, anhand der in Schritt a) erfassten Abgastemperatur T_{A} und der in und Schritt b) erfassten Verbrennungslufttemperatur T_{L} ermittelten Rezirkulationsparameters, der charakteristisch für eine Rezirkulationsrate ist, mit einem vorgegebenen Grenzwert und/ oder einem vorgegebenen Grenzbereich verglichen wird.

3. Verfahren nach Anspruch 2, wobei der Grenzwert und /oder der Grenzbereich charakteristisch für einen vorgegebenen Anteil Wasserstoff in der dem Brenner (3) zugeführten Verbrennungsluft (17) ist.

4. Verfahren nach einem der vorangehenden Ansprüche, wobei bei einem Feststellen einer unregelmäßigen Abgasrezirkulation das Heizgerät (1) abgeschaltet wird.

5. Verfahren nach einem der vorangehenden Ansprüche, wobei in einem Schritt d) eine Information über ein Feststellen einer unregelmäßigen Abgasrezirkulation und/ oder über ein abgeschaltetes Heizgerät (1) mittels einer Anzeigeeinheit angezeigt, über ein Netzwerk (26) zum Abruf bereitgestellt und/ oder über ein Netzwerk (26) als Nachricht versandt wird.

6. Heizgerät, eingerichtet zur Verbrennung einer Brenngases mit einem Anteil Wasserstoff von mindestens 80 % und umfassend eine Abgasabführung und eine Zuführung (4) Verbrennungsluft (17) mit einem Rezirkulationspunkt (21), in dem Abgas (25) aus der Abgasabführung in die Zuführung (4) Verbrennungsluft (17) übertreten kann, und einen ersten Temperatursensor (18) in der Abgasabführung und einem zweiten Temperatursensor (19) in der Zuführung (4) Verbrennungsluft (17) im Bereich des Rezirkulationspunkts (21) oder, in einer Durchströmungsrichtung (24) des Heizgeräts (1) gesehen, diesem nachgeordnet, sowie umfassend ein Regel- und Steuergerät (7) sowie Mittel, die so angepasst sind, dass diese ein Verfahren nach einem der vorangehenden Ansprüche ausführen können.

7. Computerprogrammprodukt (14) umfassend Befehle, die ein Heizgerät (1) nach Anspruch 6 dazu veranlassen, ein Verfahren nach einem der Ansprüche 1 bis 5 auszuführen.

8. Verwendung einer erfassten Abgastemperatur T_{A} und einer erfassten Verbrennungslufttemperatur T_{L}, erfasst an einem Messpunkt in einem Rezirkulationspunkt (21) oder, in einer Durchströmungsrichtung (24) eines Heizgeräts (1) gesehen, diesem nachgeordnet, zum Feststellen einer unregelmäßigen Abgasrezirkulation des Heizgeräts (1).
